# EUROPÄISCHE PATENTSCHRIFT

(11) **EP 0 475 301 B1**
(45) Veröffentlichungstag und Bekanntmachung des Hinweises auf die Patenterteilung: **16.07.1997**
(21) Anmeldenummer: 91115112.4
(22) Anmeldetag: 06.09.1991
(51) Int. Cl.: E05B 49/00, G07C 9/00, E05B 49/02

(54) **Code-Eingabevorrichtung**
Code input device
Dispositif d'introduction de code

(30) Priorität: 07.09.1990 DE 4028497
(43) Veröffentlichungstag der Anmeldung: 18.03.1992
(73) Patentinhaber: Leicher GmbH & Co., D-85551 Kirchheim (DE)
(72) Erfinder: Leicher, Peter, W-8000 München 81 (DE)
(74) Vertreter: Lang, Friedrich, Dipl.-Ing.

(56) Entgegenhaltungen:
- EP-A- 0 361 881
- US-A- 3 812 403
- US-A- 3 835 680
- US-A- 3 881 171

## Beschreibung

Die Erfindung betrifft eine Code-Eingabevorrichtung für eine vorgegebene Menge von Codezeichen, beispielsweise für eine Zutritts- oder Berechtigungskontrollvorrichtung, mit einer Betätigungsvorrichtung, einer elektronischen Verarbeitungseinheit und einer Anzeigevorrichtung.

Um zu verhindern, daß sich unberechtigte Personen Zutritt zu gesicherten Räumen verschaffen oder Geräte und Vorrichtungen in Gebrauch nehmen, die nur autorisierten Benutzern vorbehalten sind, werden bekanntlich Kontrollvorrichtungen eingesetzt, in welche der Benutzer einen codierten Berechtigungsnachweis eingeben muß. Eine elektronische Verarbeitungseinheit überprüft den Code und bewirkt eine Freigabe nur dann, wenn die vorgegebenen Codezeichen in der richtigen Reihenfolge eingegeben werden. Sehr weit sind Tastaturen zum Eintippen der Codezeichen verbreitet. Wenngleich sie sich sehr gut bewährt haben, ist nicht ausgeschlossen, daß die eingegebenen Codezeichen anhand von Fingerabdrücken mißbräuchlich identifiziert werden und daß die Berechtigungsidentifikation auf diese Weise von einem Unberechtigten rekonstruiert wird.

Es ist ferner aus der DE-A-39 00 434 im Zusammenhang mit einem elektronischen Schloß bekannt, die Codeeingabe mit Hilfe eines kombinierten Dreh- und Drücksteuerknopfes auszuführen. Die einzelnen Codezeichen sind festen Drehwinkeln zugeordnet und werden dadurch eingegeben, daß der Steuerknopf zunächst entsprechend gedreht und dann gedrückt wird. Das jeweilige Codezeichen wird optisch in einem Sichtfenster angezeigt. Bei dieser Vorrichtung besteht die Gefahr, daß selbst bei neutralem Steuerknopf die einzelnen Knopfstellungen durch manipulatives Anbringen einer versteckten Positionsmarke erkennbar gemacht werden.

Seit langem sind elektronische Eingabevorrichtungen für einen Code bekannt, welche ein Tastenfeld zum Eintippen des Codes aufweisen. Derartige Eingabevorrichtungen mit Tastenfeld sind für einen Benutzer einfach zu bedienen, da er die einzelnen Codezeichen des Codes auf der Tastatur sieht und nur die entsprechenden Tasten in der zutreffenden Reihenfolge zu tippen braucht.

Es hat sich jedoch gezeigt, daß bei diesen Codeeingabevorrichtungen der Berechtigungscode bei betrügerischer Absicht relativ leicht zu ermitteln ist. Dies kann beispielsweise durch einfaches Beobachten oder durch Manipulation des Tastenfeldes geschehen. Die eigentliche Schwachstelle dieser Codeeingabevorrichtungen bildet hierbei das Tastenfeld.

Diese Schwachstelle ist bei der Codeeingabevorrichtung gemäß US-A-3,812,403 durch Verwendung einer Betätigungsvorrichtung vermieden. Durch Drücken der Betätigungsvorrichtung für eine bestimmte Zeitdauer wird auf einer einstelligen Anzeigevorrichtung ein Codezeichen gegeben. Das angezeigte Codezeichen ist dabei von der Zeitdauer des Drükkens der Betätigungsvorrichtung abhängig.

Obwohl bei dieser bekannten Codeeingabevorrichtung kein Tastenfeld verwendet wird, besteht auch hier die Gefahr darin, daß durch einfaches Beobachten der Betätigungseinrichtung während der Codeeingabe der Berechtigungscode ermittelt werden kann.

Aus der EP-A-0 361 881 ist ein Zahlenschloß bekannt, bei dem die einzustellende Codezahl mittels einer Drehscheibe eingegeben werden kann. Der mehrstellige Anfangswert wird dabei durch einen Zufallsgenerator vorgegeben, so daß auch bei Beobachtung des Verstellwinkels der Drehscheibe keine Rückschlüsse auf das eingestellte Codezeichen gezogen werden können. Die Verwendung mehrstelliger Codeelemente bietet zwar auch bei Codewörtern aus wenigen Codeelementen eine relativ hohe Sicherheit, jedoch ist das Vorwärts- oder Rückwärtszählen für einen Benutzer entsprechend zeitaufwendig.

Bei Vorrichtungen mit Codewörtern, die aus einstelligen Codeelementen zusammengesetzt sind, wird eine hohe Sicherheit durch eine entsprechend große Anzahl von Stellen für Codeelemente erreicht. Bei den oben beschriebenen Vorrichtungen muß ein Benutzer ausgehend von der auf der Anzeige vorgegebenen Anfangs zahl durch Vorwärts- oder Rückwärtsschalten die jeweils zutreffende Codenummer eingeben. Bei den bekannten Vorrichtungen muß der Benutzer stets im Gedächtnis behalten, an welcher Stelle des Codes er gerade das Codeelement eingibt. Vor allem bei vielstelligen Codewörtern kann es leicht vorkommen, daß der Benutzer nicht mehr sicher weiß, ob er gerade das Codelement für beispielsweise die sechste oder die siebte Stelle eingibt.

Bei den bekannten Vorrichtungen kann es daher leicht zu Fehleingaben kommen, welche eine zeitaufwendige erneute Eingabe der gesamten Codenummer durch den Benutzer erfordern oder bei Einbau einer entsprechenden Sperrvorrichtung bei ein- oder mehrmaliger versehentlicher Falscheingabe dem berechtigten Benutzer der Zutritt verweigert wird.

Der Erfindung liegt die **Aufgabe** zugrunde, eine Code-Eingabevorrichtung der eingangs genannten Art anzugeben, die verhindert, daß durch Präparierung der Betätigungsvorrichtung und/oder durch Beobachtung des Ablaufs durch einen Unberechtigten die Ermittlung des Codes möglich ist.

Diese Aufgabe wird dadurch gelöst, daß die Codezeichen in einer benutzerunabhängig vorgegebenen Reihenfolge unter Steuerung der Verarbeitungseinheit auf der Anzeigevorrichtung wiedergegeben werden und daß bei der Wiedergabe eines zutreffenden Codeelements eine Bestätigung durch den Benutzer über die Betätigungsvorrichtung vorgenommen wird.

Ein Grundgedanke der Erfindung besteht demnach darin, daß ein von außen nicht nachvollziehbarer oder rekonstruierbarer "Suchlauf" für die einzelnen Codezeichen durchgeführt wird, der ausschließlich vom Berechtigten an der Anzeige verfolgt werden kann. Da die Anzeige flüchtig ist, d.h. keine Spuren hinterläßt, ist eine nachträgliche Rekonstruktion der Zeichen selbst und ihre Reihenfolge ausgeschlossen. Aus dem gleichen Grund ist eine Zuordnung zum betreffenden Zeichen ausgeschlossen, wenn die Zeichenbestätigung vom Benutzer vorgenommen wird. Anders ausgedrückt bedeutet dies, daß die Betätigungsvorrichtung keine auswertbare Stellung einnimmt, wenn sie zur Eingabe eines richtigen Codeelementes benutzt wird, so daß eine Manipulation an der Betätigungsvorrichtung oder eine Präparierung zwecklos ist.

Besonders zweckmäßig ist es, daß ein Bedienelement zur Weiterschaltung vorhanden ist. Der Benutzer kann daher die Zeit selbst bestimmen, so daß die Gefahr von Eingabefehlern verringert wird. Außerdem trägt das benutzergesteuerte Weiterschalten dazu bei, daß die Sicherheit noch weiter erhöht wird, weil die Bedienung der Eingabevorrichtung mangels fester Zykluszeiten noch zufallsabhängiger ist.

Ein weiterer Aspekt der Erfindung besteht darin, daß ein Zufallsgenerator o.ä. vorhanden ist, welcher bei jeder Inbetriebnahme der Code-Eingabevorrichtung einen neuen Codezeichen-Anfangswert festlegt.

Es ist ein Umschalter vorhanden, mit welchem die Fortschaltung in Auf- oder Abwärtsrichtung vom Bediener vorgenommen werden kann.

Eine konstruktiv einfache und leicht bedienbare Betätigungsvorrichtung besteht darin, daß sie aus einem mindestens drei Schaltzustände aufweisenden Schalter besteht, wobei ein Schaltzustand die "Bereit"-Stellung ist und in den beiden anderen Schaltzuständen die Codezeichen-Weiterschaltung bzw. die Codezeichen Bestätigung erfolgt. Der Schalter ist bevorzugt als Wipp Schalter oder als Drehknopf mit einer Schaltnase und zwei damit zusammenwirkenden Schaltkontakten ausgebildet.

Hierbei wird erfindungsgemäß die Sicherheit der Codeeingabevorrichtung dadurch gewährleistet, daß nur eine Stelle des Gesamtcodes auf der Anzeigevorrichtung dargestellt wird. Nach Bestätigung eines Codezeichens wird dieses erfindungsgemäß gelöscht und durch ein neutrales Symbol ersetzt. Durch diese vorteilhafte Maßnahme wird verhindert, daß durch einmaliges kurzes Beobachten des Anzeigefeldes etwa in Kombination mit einer Manipulation der Schalteinrichtungen der Code ermittelt werden kann.

Eine besonders vorteilhafte Ausführungsform ist die Verwendung von drei Tastschaltern als Schalteinrichtungen der Betätigungsvorrichtung. Ein Tastschalter dient zum Rückwärtszählen der Codezeichen, ein weiterer zum Vorwärtszählen der Codezeichen und der dritte zum Bestätigen eines zutreffenden Codezeichens. Mit dieser Anordnung ist eine besonders übersichtliche und schnelle Bedienbarkeit gewährleistet.

Eine weitere wesentliche Bedienungserleichterung wird durch eine vorteilhafte Ausführungsform mit zusätzlichen Stellenanzeigen gewährleistet. Diese Stellenanzeigen geben eine Betriebsanleitung oder Informationen an. Im Zusammenspiel mit der Betätigung der Betätigungsvorrichtung ergibt sich in dieser Ausführungsform eine interaktive Benutzung.

Zur weiteren Steigerung der Sicherheit und zur Verbesserung der Wirtschaftlichkeit kann die Anzeigevorrichtung in einer ebenfalls vorteilhaften Ausführungsform im Grundzustand inaktiv sein und durch Betätigung der Betätigungsvorrichtung, beispielsweise dem der Bestätigung eines zutreffenden Codezeichens dienenden Tastschalter, aktiviert werden.

Weiterhin wird eine besonders gute Übersichtlichkeit erreicht, wenn die zusätzlichen Stellenanzeigen in einer zusätzlichen Zeile angeordnet sind.

Nachfolgend wird die Erfindung anhand von einem in der Zeichnung dargestellten Ausführungsbeispiel weiter beschrieben.
- Fig. 1: zeigt schematisch eine Draufsicht auf eine Code-Eingabevorrichtung;

Die Code-Eingabevorrichtung gem. Fig. 1 dient zur Ansteuerung eines elektrischen Türschlosses für ein Sicherheitsbehältnis, beispielsweise einen Tresor.

Das Beispiel für eine Eingabevorrichtung gemäß Fig. 1 umfaßt neben drei Tastschaltern 17,18 und 19, eine mehrstellige und mehrzeilige Anzeigevorrichtung 4. Es sind hier beispielhaft zwei Zeilen mit jeweils 13 Stellen dargestellt. Dabei handelt es sich um eine LED-Zeichenanzeige zur Wiedergabe von Buchstaben, Ziffern und Symbolen, die durch eine Sichtschutz-Folie abgedeckt und gegen seitliche Sicht geschützt ist.

Im Grundzustand ist die Anzeige inaktiviert. Wenn der Tastschalter 19 gedrückt wird, erscheint eine Bedienungsanweisung oder eine Information für den Benutzer, hier die Anweisung "Code eingeben". Außerdem wird eine erste, vom Zufallsgenerator erzeugte Ziffer wiedergegeben. Durch Drücken der Tastschalter 17 oder 18 kann der Bediener durch Vorwärts- oder Zurückzählen die zutreffende Ziffer seines Codewortes eingeben und mit dem Tastschalter 19 bestätigen. Wird dieser Vorgang richtig ausgeführt, so wird die Ziffer in der Anzeige gelöscht und durch ein Symbol, hier das Symbol "*", angezeigt. Auf diese Weise hat der Bediener eine Kontrolle darüber, welche Stelle seines Codewortes im Moment überprüft wird. In der Fig. 1 wird durch drei Symbole "*" angezeigt, daß bereits drei Codeziffern richtig eingegeben wurden und daß gerade die vierte Stelle zur Überprüfung ansteht.

Anstelle der in der Fig. 1 dargestellten Anweisung können selbstverständlich beliebige weitere Anweisungen an den Bediener gegeben werden, wie beispielsweise "Eingabe wiederholen" oder ähnliches. Außerdem kann die Anzeigevorrichtung 4 für andere Anzeigen verwendet werden, beispielsweise für die Anzeige der Echtzeit oder der letzten Benutzung der Code-Eingabevorrichtung usw.

## Patentansprüche

1. Codeeingabevorrichtung für einen Code,
- der aus einer Vielzahl von einstelligen Codezeichen besteht,
- mit einer elektronischen Verarbeitungseinheit, die in einem Bearbeitungszyklus ein einzelnes Codezeichen vorgibt,
- mit einer Anzeigevorrichtung (4) zum Anzeigen des vorgegebenen Codezeichens,
- mit einer Betätigungsvorrichtung, welche
- eine erste Schalteinrichtung (19) zum Bestätigen eines zutreffenden Codezeichens und
- eine zweite Schalteinrichtung (17, 18) zum Weiterschalten, insbesondere Vorwärts- oder Rückwärtszählen, der Codezeichen aufweist,
wobei der Bearbeitungszyklus für die einzelnen Codezeichen des Codes nacheinander wiederholt wird,
dadurch **gekennzeichnet**,
- daß die Verarbeitungseinheit einen Zufallsgenerator umfaßt, der die einzelnen Codezeichen benutzerunabhängig vorgibt,
- daß die Anzeigevorrichtung (4) mehrere Stellenanzeigen aufweist,
- daß eine Stellenanzeige für jedes einzelne Codezeichen des Codes vorgesehen ist, und
- daß das eingestellte und angezeigte Codezeichen bei Bestätigung mit der ersten Schalteinrichtung (19) in der Anzeigevorrichtung (4) gelöscht und durch ein neutrales Symbol stellenrichtig ersetzt ist.

2. Codeeingabevorrichtung nach Anspruch 1,
dadurch **gekennzeichnet**,
daß die Betätigungsvorrichtung aus drei Tastschaltern (17, 18, 19) besteht, von denen der erste Tastschalter (17) zum Rückwärtszählen der Codezeichen, der zweite Tastschalter (18) zum Vorwärtszählen der Codezeichen und der dritte Tastschalter (19) zum Bestätigen eines zutreffenden Codezeichens dient.

3. Codeeingabevorrichtung nach einem der vorhergehenden Ansprüche,
dadurch **gekennzeichnet**,
daß die Anzeigevorrichtung (4) über die Stellenanzeigen für jedes einzelne Codezeichen des Codes hinaus zusätzliche Stellenanzeigen aufweist, welche Bedienungsanweisungen oder Informationen wiedergeben.

4. Codeeingabevorrichtung nach Anspruch 3,
dadurch **gekennzeichnet**,
daß die Anzeigevorrichtung (4) im Grundzustand inaktiviert ist und durch Betätigen der Betätigungsvorrichtung aktiviert wird.

5. Codeeingabevorrichtung nach Anspruch 3 oder 4,
dadurch **gekennzeichnet**,
daß die zusätzlichen Stellenanzeigen in einer zusätzlichen Zeile angeordnet sind.

## Claims

1. Code input device for a code
- consisting of a plurality of one-digit code characters,
- with an electronic processing unit predetermining a single code character in a processing sequence,
- with a display means (4) for indicating the predeterminded code character,
- with an operating device comprising
- a first switching means (19) for confirming a correct code character, and
- a second switching means (17, 18) for step-by-step changing the code characters, particularly in upward or downward counting manner,
the processing sequence for the individual code characters of the code being successively repeated,
**characterized** in
- that the processing unit comprises a ramdom number generator predetermining the individual code characters in a user-independent manner,
- that the display means (4) includes several digit indicators,
- that one digit indicator is provided for each individual code character of the code, and
- that by confirmation with the first switching means (19) the input and displayed code character is erased in the display unit (4) and replaced by a neutral symbol in the correct digit position.

2. Code input device according to claim 1,
**characterized** in
that the operating device comprises three push-buttons (17, 18, 19), the first push-button (17) serving for reverse counting of the code characters,
the second push-button (18) serving for forward counting of the code characters, and
the third push-button (19) serving for confirmation of a correct code character.

3. Code input device according to one of the preceding claims,
**characterized** in
that the display means (4) comprises in addition to the digit indicators for each individual code character of the code further digit indicators reproducing operating instructions or information.

4. Code input device according to claim 3,
**characterized** in
that in the basic state the display means (4) is deactivated, and is activated by acuating the operating device.

5. Code input device according to claim 3 or 4,
**characterized** in
that the additional digit indicators are arranged in an additional line.

## Revendications

1. Dispositif d'introduction de code pour un code
- qui se compose d'une pluralité de caractères de code d'un seul signe,
- avec une unité de traitement électronique qui, au cours d'un cycle de traitement, fixe un seul caractère de code,
- avec un dispositif d'affichage (4) destiné à afficher le caractère de code imposé,
- avec un dispositif de commande qui présente un premier dispositif de commutation (19) pour confirmer un caractère de code correct et un deuxième dispositif de commutation (17, 18) pour poursuivre la commutation des caractères de code, en particulier pour compter vers l'avant ou l'arrière,
le cycle de traitement étant répété successivement pour les différents caractères de code,
***caractérisé en ce que***
- l'unité de traitement comporte un générateur aléatoire qui fixe les différents signes de code indépendamment de l'utilisateur,
- ***en ce que*** le dispositif d'affichage (4) comprend plusieurs zones d'affichage,
- ***en ce qu'***une zone d'affichage est prévue pour chaque caractère du code, et
- ***en ce que*** le caractère de code réglé et affiché est effacé dans le dispositif d'affichage (4) en cas de confirmation avec le premier dispositif de commutation (19) et est remplacé à la bonne place par un symbole neutre.

2. Dispositif d'introduction de code selon la Revendication 1, ***caractérisé en ce que*** le dispositif de commande se compose de trois poussoirs à touche (17, 18, 19), parmi lesquels le premier poussoir à touche (17) sert au comptage arrière des caractères de code, le deuxième poussoir à touche (18) sert au comptage avant des caractères de code et le troisième poussoir à touche (19) sert à confirmer un caractère de code correct.

3. Dispositif d'introduction de code selon l'une des Revendications précédentes, ***caractérisé en ce que*** le dispositif d'affichage (4) présente, en plus des zones d'affichage destinées à chaque caractère de code, des zones d'affichage supplémentaires qui restituent des instructions d'utilisation ou des informations.

4. Dispositif d'introduction de code selon la Revendication 3, ***caractérisé en ce que*** le dispositif d'affichage (4) est désactivé dans son état de base et est activé par action sur le dispositif de commande.

5. Dispositif d'introduction de code selon la Revendication 3 ou 4, ***caractérisé en ce que*** les zones d'affichage supplémentaires sont agencées sur une ligne supplémentaire.
